# EUROPÄISCHE PATENTSCHRIFT

(11) **EP 1 137 880 B1**
(45) Veröffentlichungstag und Bekanntmachung des Hinweises auf die Patenterteilung: **16.11.2005**
(21) Anmeldenummer: 00979404.1
(22) Anmeldetag: 05.10.2000
(51) Int. Cl.: F02M 61/16, F02M 51/06, F02M 45/00, F02M 45/08

(54) **VERFAHREN ZUM ZUMESSEN VON BRENNSTOFF MIT EINEM BRENNSTOFFEINSPRITZVENTIL**
METHOD FOR DOSING FUEL WITH A FUEL INJECTION VALVE
PROCEDE DE DISTRIBUTION DOSEE DE CARBURANT AU MOYEN D'UNE SOUPAPE D'INJECTION DE CARBURANT

(30) Priorität: 07.10.1999 DE 19948237
(43) Veröffentlichungstag der Anmeldung: 04.10.2001
(73) Patentinhaber: ROBERT BOSCH GMBH, 70442 Stuttgart (DE)
(72) Erfinder: MAIER, Martin, 71696 Moeglingen (DE); HOHL, Guenther, 70569 Stuttgart (DE); KEIM, Norbert, 74369 Loechgau (DE)
(86) Internationale Anmeldenummer: PCT/DE2000/003495
(87) Internationale Veröffentlichungsnummer: WO 2001/025619

(56) Entgegenhaltungen:
- DE-A- 19 814 693
- US-A- 5 163 621
- US-A- 5 299 919
- PATENT ABSTRACTS OF JAPAN vol. 1999, no. 14, 22. Dezember 1999 (1999-12-22) & JP 11 257182 A (TOYOTA MOTOR CORP), 21. September 1999 (1999-09-21)

## Beschreibung

### Stand der Technik

Die Erfindung geht aus von einem Verfahren zum Zumessen von Brennstoff mit einem Brennstoffeinspritzventil nach der Gattung des Hauptanspruchs.

Aus der DE 196 26 576 A1 ist ein Verfahren nach der Gattung des Hauptanspruchs bekannt. Das aus dieser Druckschrift hervorgehende Brennstoffeinspritzventil weist einen Magnetanker und eine Magnetspule auf, die zusammen mit einem Gehäuse des Brennstoffeinspritzventils einen magnetischen Flußkreis bilden. Bei Betätigung der Spule wird der Anker in die Spule gezogen, wodurch ein mit dem Anker verbundener Ventilschließkörper von einer Ventilsitzfläche abhebt und Brennstoff aus dem Brennstoffeinspritzventil abgespritzt wird. Zur besseren Verwirbelung des abgespritzten Brennstoffes sind in dem Ventilschließkörper Drallnuten ausgebildet, die eine Drallströmung erzeugen.

Zum Zumessen vom Brennstoff mit dem aus der DE 196 26 576 A1 bekannten Brennstoffeinspritzventil wird die Magnetspule mit einer Erregungsspannung beaufschlagt, wobei über die Zeitdauer zwischen dem Ein- und Ausschalten der Erregungsspannung die zugemessene Brennstoffmenge variiert wird.

Nachteilig bei dem aus der DE 196 26 576 A1 bekannten Brennstoffeinspritzventil ist, daß die Strahleigenschaften des abgespritzten Brennstoffstrahls baulich vorgegeben sind, so daß sich lediglich die zugemessene Brennstoffmenge, nicht aber die Brennstoffverteilung des Brennstoffes in einen Brennraum, in den der Brennstoff eingespritzt wird, verändern läßt.

Ein weiterer Nachteil ist, daß eine Änderung des Strahlfeldes des abgespritzten Brennstoffes einen Eingriff in den Fertigungsprozess des Brennstoffeinspritzventils erforderlich macht, so daß sich unterschiedliche Kundenanforderungen nur begrenzt realisieren lassen.

### Vorteile der Erfindung

Das erfindungsgemäße Verfahren zum Zumessen von Brennstoff mit einem Brennstoffeinspritzventil mit den kennzeichnenden Merkmalen des Hauptanspruchs hat demgegenüber den Vorteil, daß sich die Strahleigenschaften und damit das Strahlbild des abgespritzten Brennstoffes ohne bauliche Änderungen des Brennstoffeinspritzventils variieren lassen, so daß sich die Brennstoffverteilung des von dem Brennstoffeinspritzventil abgespritzten Brennstoffes während des Betriebs des Einspritzventils verändern läßt. Außerdem deckt das Brennstoffeinspritzventil einen größeren Anwendungsbereich ab, wodurch sich ein verbessertes Motorverhalten ergibt.

Durch die in den Unteransprüchen aufgeführten Maßnahmen sind vorteilhafte Weiterbildungen des im Hauptanspruch angegebenen Verfahrens möglich.

In vorteilhafter Weise erfolgt der Ventilhub mit einer niedrigen Öffnungsgeschwindigkeit, so daß der Übergang von der zumindest annähernd drallfreien Vorströmung zu der Drallströmung im wesentlichen kontinuierlich erfolgt und der abgespritzte Brennstoff in einem Abspritzbereich in der Nähe eines abspritzseitigen Endes des Brennstoffeinspritzventils zumindest annähernd gleichmäßig verteilt wird. Durch die starke Hubdrosselung der Anlaufströmung bei dem sich gerade öffnenden Ventil und die sich frühzeitig überlagernde Drallströmung hat der Brennstoff eine niedrige Geschwindigkeit, wodurch der Brennstoff im wesentlichen in einem Abspritzbereich in der Nähe eines abspritzseitigen Endes des Brennstoffeinspritzventils verteilt wird. Auf diese Weise kann der Brennstoff z.B. im Bereich einer Zündkerze angesammelt und dort gleichmäßig verteilt werden, so daß eine vorteilhafte Entzündung des Brennstoffes selbst bei einer geringen Brennstoffmenge erfolgt. Außerdem eignet sich dieses Verfahren besonders für kleine Brennräume, in denen eine starke Strahlpenetration unerwünscht ist, um das Benetzen einer Innenwand einer Brennkammer der Brennkraftmaschine oder eines Kolbens der Brennkraftmaschine zu verhindern.

Vorteilhaft ist es, daß der Ventilhub mit einer hohen Öffnungsgeschwindigkeit erfolgt, so daß die annähernd drallfreie vorströmung einen schlanken, röhrenförmigen Vorstrahl erzeugt, der Übergang von der zumindest annähernd drallfreien Vorströmung zu der Drallströmung im wesentlichen sprungartig erfolgt und die Drallströmung einen sich an den schlanken, röhrenförmigen Vorstrahl anschließenden, kegelförmigen, breiten Hauptstrahl erzeugt. Dadurch wird der abgespritzte Brennstoff über ein großes Volumen verteilt, wobei der von der Vorströmung erzeugte Brennstoffstrahl eine hohe in Abspritzrichtung gerichtete Geschwindigkeit und der von der Drallströmung erzeugte Brennstoffstrom eine hohe senkrecht zu der Abspritzrichtung orientierte Geschwindigkeitskomponente aufweist.

In vorteilhafter Weise wird die Öffnungsgeschwindigkeit bei einem im wesentlichen konstanten Ventilhub über eine Variation einer Öffnungszeit variiert. Dabei ist die Öffnungszeit die Zeit, die der Vorgang des Öffnens des Brennstoffeinspritzventils benötigt. Dadurch gestaltet sich die Anwendung des Verfahrens besonders einfach.

Vorteilhaft ist es, daß der Brennstoff in einen Brennraum einer fremdgezündeten Brennkraftmaschine direkt eingespritzt wird und daß die Öffnungsgeschwindigkeit von einer Betriebsart der Brennkraftmaschine beeinflußt wird. Durch eine gezielte Ansteuerung des Brennstoffeinspritzventils kann dadurch im laufenden Betrieb der Brennkraftmaschine das für den jeweiligen Betriebspunkt gewünschte Strahlbild für ein optimales Betriebsverhalten der Brennkraftmaschine eingestellt werden.

Vorteilhaft ist es ferner, daß bei einem Schichtbetrieb der Brennkraftmaschine der Ventilhub mit einer niedrigen Öffnungsgeschwindigkeit erfolgt und daß bei einem Homogenbetrieb der Brennkraftmaschine der Ventilhub mit einer hohen Öffnungsgeschwindigkeit erfolgt. Dadurch wird beim Schichtbetrieb der Brennkraftmaschine der Brennstoff hauptsächlich im Bereich einer Zündkerze angesammelt, wodurch sich eine vorteilhafte Zündung des Brennstoffes ermöglichen läßt. Bei einem Homogenbetrieb der Brennkraftmaschine wird der Brennstoff im gesamten Brennraum verteilt, wodurch sich eine optimale Durchmischung des Brennstoffs mit der zur Verfügung stehenden in die Brennkraftmaschine eingesaugten Luft erreichen läßt, so daß sich eine optimale Verbrennung ergibt.

### Zeichnung

Ausführungsbeispiele der Erfindung sind in der Zeichnung vereinfacht dargestellt und in der nachfolgenden Beschreibung näher erläutert. Es zeigen:
- Fig. 1: einen axialen Schnitt durch ein Brennstoffeinspritzventil zur Erläuterung des erfindungsgemäßen Verfahrens;
- Fig. 2A: die Strahlausbildung eines ersten Ausführungsbeispiels des erfindungsgemäßen Verfahrens bei einer hohen Öffnungsgeschwindigkeit nach einer Zeit Δt;
- Fig. 2B: die Strahlausbildung des ersten Ausführungsbeispiels des erfindungsgemäßen Verfahrens bei einer hohen Öffnungsgeschwindigkeit nach einer Zeit 2 Δt;
- Fig. 2C: die Strahlausbildung des ersten Ausführungsbeispiels des erfindungsgemäßen Verfahrens bei einer hohen Öffnungsgeschwindigkeit nach einer Zeit 5 Δt;
- Fig. 3A: die Strahlausbildung eines zweiten Ausführungsbeispiels des erfindungsgemäßen Verfahrens bei einer niedrigen Öffnungsgeschwindigkeit nach einer Zeit 2 Δt;
- Fig. 3B: die Strahlausbildung des zweiten Ausführungsbeispiels des erfindungsgemäßen Verfahrens bei einer niedrigen Öffnungsgeschwindigkeit nach einer Zeit 5 Δt; und
- Fig. 4: den Ausschnitt IV in Fig. 1 entsprechend einer alternativen Ausbildung.

### Beschreibung der Ausführungsbeispiele

Fig. 1 zeigt in einer auszugsweisen, axialen Schnittdarstellung ein Brennstoffeinspritzventil 1. Das Brennstoffeinspritzventil 1 dient insbesondere zum direkten Einspritzen von Brennstoff, insbesondere von Benzin, in einen Brennraum einer gemischverdichtenden, fremdgezündeten Brennkraftmaschine als sogenanntes Benzindirekteinspritzventil. Das Brennstoffeinspritzventil 1 ist in diesem Ausführungsbeispiel als innenöffnendes Brennstoffeinspritzventil 1 ausgeführt. Das Brennstoffeinspritzventil 1 eignet sich jedoch auch für andere Anwendungsfälle.

Das Brennstoffeinspritzventil 1 weist ein Ventilgehäuse 2, einen mit diesem abspritzseitig verbundenen Ventilsitzkörper 3 und eine Verschlußplatte 4 auf, die an dem dem abspritzseitigen Ende abgewandten Ende mit dem Ventilgehäuse 2 verbunden ist. Der Ventilsitzkörper 3 weist eine Ventilsitzfläche 5 auf, die mit einem Ventilschließkörper 6 zu einem Dichtsitz zusammenwirkt. Der Ventilschließkörper 6 wird von einer Ventilnadel 7 betätigt, die in dem dargestellten Ausführungsbeispiel mit dem Ventilschließkörper 6 einteilig ausgebildet ist.

Das Brennstoffeinspritzventil 1 ist mit einer Brennstoffpumpe 8 verbunden, die Brennstoff in eine Brennstoffkammer 9 im Inneren des Ventilgehäuses 2 fördert und mit einem Brennstoffdruck beaufschlagt. Dabei erfolgt die Verbindung der Brennstoffpumpe 8 mit dem Ventilgehäuse 2 des Brennstoffeinspritzventils 1 über eine Brennstoffleitung 10, die mit einem Verbindungselement 11 mit der Brennstoffpumpe 8 und mit einem Verbindungselement 12, das in das Ventilgehäuse 2 des Brennstoffeinspritzventils 1 z. B. eingeschraubt ist, mit dem Brennstoffeinspritzventil 1 verbunden ist. Außerdem ist das Brennstoffeinspritzventil 1 mit einer Steuerschaltung 13 zum Erzeugen eines elektrischen Signals zum Ansteuern eines Aktors 14 verbunden, wobei die Verbindung eine elektrische Leitung 15, Verbindungselemente 16, 17 und eine elektrische Zuleitung 18 umfaßt.

In diesem Ausführungsbeispiel ist der Aktor 14 piezoelektrisch oder magnetostriktiv ausgeführt. Der Aktor 14 ist aber auch als Elektromagnet ausführbar. Der Aktor 14 weist eine mittige Aussparung auf, durch die sich die Ventilnadel 7 erstreckt. Außerdem ist die Ventilnadel 7 mit einer Druckplatte 19 verbunden, an der der Aktor 14 anliegt. Ein Aktorraum 20 ist gegen die Brennstoffkammer 9 durch ein Führungselement 21 abgedichtet, das außerdem zur Führung der Ventilnadel 7 bei einer Betätigung des Ventilschließkörpers 6 dient. Der Aktor 14 liegt einerseits an dem Führungselement 21 und andererseits an der Druckplatte 19 an. Eine im Aktorraum 20 angeordnete Druckfeder 22, die sich einerseits an der Verschlußplatte 4 und andererseits an der Druckplatte 19 abstützt, beaufschlagt den Aktor 14 mit einer Vorspannung, wobei ein Ende 23 der Ventilnadel 7 die Druckfeder 22 führt. In diesem Ausführungsbeispiel ist das Brennstoffeinspritzventil 1 in einen Zylinderkopf 24 einer Brennkraftmaschine eingesetzt. Zur Betätigung des Brennstoffeinspritzventils 1 wird der Aktor 14 mit einem elektrischen Steuersignal der Steuerschaltung 13 beaufschlagt, wodurch sich dieser ausdehnt und einen Ventilnadelhub der Ventilnadel 7 erzeugt, der entgegen der Abspritzrichtung 25 gerichtet ist, wodurch der Ventilschließkörper 6 von der Ventilsitzfläche 5 des Ventilsitzkörpers 3 abhebt und Brennstoff aus der Brennstoffkammer 9 über den zwischen dem Ventilschließkörper 6 und der Ventilsitzfläche 5 entstandenen Spalt in einen Abspritzkanal 26 strömt und aus dem Abspritzkanal 26 in einen Brennraum 28 des Zylinders 24 der Brennkraftmaschine abgespritzt wird. Der Ventilschließkörper 6 weist zumindest eine Drallnut 27 auf, die ein Drallelement bildet, so daß beim Abspritzen von Brennstoff aus dem Brennstoffeinspritzventil 1 eine Drallströmung erzeugt wird, die eine bessere Aufbereitung des Brennstoffes ermöglicht.

Wie in Fig. 4 gezeigt, kann ein Drallelement 41 auch entsprechend einer alternativen Ausführung stromaufwärts des Dichtsitzes angeordnet sein, z. B. als scheibenförmiges Drallelement 41 mit tangential verlaufenden Drallkanälen 42.

Durch das von der Steuerschaltung 13 erzeugte Steuersignal wird die Ausdehnung des Aktors 14 vorgegeben, wodurch sich eine Öffnungsgeschwindigkeit des Ventilschließkörpers 6 beeinflussen läßt. Die Öffnungsgeschwindigkeit ist dabei durch die zeitliche Ableitung des Ventilhubes der Ventilnadel 7, der gleichbedeutend ist mit einem Hub des Ventilschließkörpers 6, gegeben. Bei einer Betätigung des Brennstoffeinspritzventils 1 ist eine von dem durch die Drallnut 27 gegebenen Drallelement erzeugte Drallströmung nicht konstant und hängt von der Öffnungsbewegung der Ventilnadel 7 ab. Daher wird durch eine Variation der Öffnungsgeschwindigkeit ein Strahlbild des abgespritzten Brennstoffes beeinflußt.

In den Fig. 2A bis 2C und in den Fig. 3A und 3B ist das Strahlbild eines aus dem Brennstoffeinspritzventil 1 abgespritzen Brennstoffes exemplarisch für eine hohe Öffnungsgeschwindigkeit und eine niedrige Öffnungsgeschwindigkeit dargestellt.

Die Fig. 2A bis 2C zeigen das Strahlbild eines von dem Brennstoffeinspritzventil 1 abgespritzten Brennstoffes bei einem von dem Aktor 14 bewirkten Ventilhub mit einer hohen Öffnungsgeschwindigkeit.

Fig. 2A zeigt das Strahlbild eines abgespritzten Brennstoffes nach einer Zeit Δt nach Beginn des Öffnens. In diesem Ausführungsbeispiel ist das Brennstoffeinspritzventil 1 zu diesem Zeitpunkt bereits vollständig geöffnet. Bedingt durch den hohen Brennstoffdruck des Brennstoffes in der Brennstoffkammmer 9 wird der Brennstoff mit einer hohen Geschwindigkeit im wesentlichen in Abspritzrichtung 25 aus dem Brennstoffeinspritzventil 1 abgespritzt, wobei das Drallelement 27 des Brennstoffeinspritzventils 1 den Brennstoffstrom zunächst nicht beeinflußt, so daß sich eine zumindest annähernd drallfreie Vorströmung ergibt, die einen schlanken, röhrenförmigen Vorstrahl 35 erzeugt.

Fig. 2B zeigt das Strahlbild eines von dem Brennstoffeinspritzventil 1 abgespritzten Brennstoffes nach einer Zeit 2 Δt nach Öffnen des Brennstoffeinspritzventils 1. Der schlanke, röhrenförmige Vorstrahl 35 hat sich aufgrund seiner hohen, in Abspritzrichtung 25 gerichteten Geschwindigkeit weiter in Abspritzrichtung 25 bewegt, wobei er sich aufgrund einer im Vorstrahl 35 ausgebildeten unterschiedlichen Geschwindigkeitsverteilung in Abspritzrichtung 25 verlängert hat. Der Übergang von der zumindest annähernd drallfreien Vorströmung, die den Vorstrahl 35 erzeugt hat, zu einer von den Drallelementen 27 erzeugten Drallströmung erfolgt im wesentlichen sprungartig, wodurch ein gleichmäßiger, kegelförmiger Hauptstrahl 36 erzeugt wird, der sich an den schlanken röhrenförmigen Vorstrahl 35 sprungartig anschließt. Die Kegelform des Hauptstrahls 36 mit maximaler Breite kommt daher, daß durch die Drallströmung der Brennstoff eine senkrecht zur Abspritzrichtung 25 orientierte Geschwindigkeitskomponente erhält, wobei die Drallströmung durch die Drallelemente 27 außerdem etwas gedrosselt wird.

Fig. 2C zeigt das Strahlbild eines von dem Brennstoffeinspritzventil 1 abgespritzten Brennstoffes nach einer Zeit 5 Δt nach Öffnung des Brennstoffeinspritzventils 1. Durch die hohe, in Abspritzrichtung 25 gerichtete Geschwindigkeit des Vorstrahls 35 hat dieser bereits einen großen Raumbereich durchschritten. Durch die senkrecht zur Abspritzrichtung 25 orientierten Geschwindigkeitskomponenten des Brennstoffs im Hauptstrahl 36 weitet sich der Hauptstrahl 36 in Abspritzrichtung 25 auf, so daß ein Bereich 37 des Hauptstrahls 36 einen großen Durchmesser aufweist.

Bei dem erfindungsgemäßen Verfahren zum Zumessen von Brennstoff mit einem Brennstoffeinspritzventil 1 kann durch Wahl einer hohen Öffnungsgeschwindigkeit eine große räumliche Ausdehnung des von dem Brennstoffeinspritzventil 1 abgespritzten Brennstoffes erreicht werden, wie es in den Fig. 2A bis 2C gezeigt ist.

In den Fig. 3A und 3B ist ein zweites Ausführungsbeispiel des erfindungsgemäßen Verfahrens gezeigt, bei dem der Ventilhub der Ventilnadel 7 mit einer niedrigen Öffnungsgeschwindigkeit erfolgt.

Fig. 3A zeigt das Strahlbild des von dem Brennstoffeinspritzventil 1 abgespritzen Brennstoffes nach einer Zeitdauer von 2 Δt nach dem Öffnen des Brennstoffeinspritzventils 1. In diesem Ausführungsbeispiel ist ungefähr zu diesem Zeitpunkt das Brennstoffeinspritzventil 1 vollständig geöffnet. Da das Öffnen des Brennstoffeinspritzventils 1 in diesem Ausführungsbeispiel ungefähr halb so schnell wie in dem ersten Ausführungsbeispiel (Fig. 2A bis 2C) erfolgt, ergibt sich ein anderer Strömungsverlauf. Durch das langsame Öffnen wird die zwischen dem Austritt der Drallkanäle 27 und dem Dichtsitz ruhende Flüssigkeit im Dichtsitz stark gedrosselt. Gleichzeitig stellt sich durch die Überlagerung mit der sich aufbauenden Drallströmung eine Mischströmung ein, die geringer verdrallt ist als bei einer reinen Drallströmung (siehe Fig. 2A-2C). Dadurch wird das Spray in Abspritzrichtung 25 weniger gestreckt und breitet sich auch im Bereich 38 weniger radial aus als in den Fällen gemäß Fig. 2B,2C.

Fig. 3B zeigt das Strahlbild eines von dem Brennstoffeinspritzventil 1 abgespritzen Brennstoffes nach einer Zeitdauer 5 Δt nach Öffnung des Brennstoffeinspritzventils 1. Der Vorstrahl 35 hat aufgrund seiner inneren Geschwindigkeit einen geringeren Raumbereich als der Vorstrahl 35 des ersten Ausführungsbeispiels (Fig. 2C) durchschritten. Außerdem erfolgt der Übergang von dem Vorstrahl 35 zu dem Hauptstrahl 36 kontinuierlich, wobei das Strahlbild in diesem Ausführungsbeispiel im Bereich 38 ungleichmäßig ausgebildet ist. Dabei weist das Strahlbild im Bereich 38 einen geringeren Durchmesser als das Strahlbild des ersten Ausführungsbeispiels (Fig. 2C) im Bereich 37 auf.

Wird das Verfahren zum Zumessen von Brennstoff mit einem Brennstoffeinspritzventil 1 wie im zweiten Ausführungsbeispiel ausgeführt, so wird der abgespritzte Brennstoff in einem Abspritzbereich 40 in der Nähe eines abspritzseitigen Endes 39 des Brennstoffeinspritzventils 1 zumindest annähernd gleichmäßig verteilt.

Durch das erfindungsgemäße Verfahren, wie es exemplarisch in den Fig. 2A bis 2C und den Fig. 3A und 3B dargestellt ist, wird daher das Strahlbild des abgespritzten Brennstoffes, insbesondere seine Ausdehnung, durch eine Variation der Öffnungsgeschwindigkeit eingestellt. Durch Variation des von der Steuerschaltung 13 erzeugten Steuersignals kann im laufenden Betrieb des Brennstoffeinspritzventils 1 das für den jeweiligen Betriebspunkt gewünschte Strahlbild eingestellt werden. Bei dem erfindungsgemäßen Verfahren wird daher eine variable Brennstoffverteilung, wie es z.B. in den Fig. 2C und 3B dargestellt ist, in Abhängigkeit von einer Betriebsart des Brennstoffeinspritzventils 1 durch eine Variation der Öffnungsgeschwindigkeit eingestellt.

Die Erfindung ist nicht auf die beschriebenen Ausführungsbeispiele beschränkt. Insbesondere kann die Erfindung auch bei magnetisch betätigten Brennstoffeinspritzventilen Verwendung finden, wo durch eine entsprechende Stromführung der jeweils notwendige Kraftaufbau bewerkstelligt werden kann.

## Patentansprüche

1. Verfahren zum Zumessen von Brennstoff mit einem Brennstoffeinspritzventil (1), insbesondere einem Einspritzventil für Brennstoffeinspritzanlagen von Brennkraftmaschinen, mit einem Aktor (14) und einem von dem Aktor (14) mit einem Ventilhub betätigbaren Ventilschließkörper (6), der mit einer Ventilsitzfläche (5) zu einem Dichtsitz zusammenwirkt, wobei nahe der Ventilsitzfläche (5) zumindest ein Drallelement (27; 41) zur Erzeugung einer Drallströmung angeordnet ist,
**dadurch gekennzeichnet,**
**daß** zur Erzeugung einer variablen Brennstoffverteilung eines von dem Brennstoffeinspritzventil (1) abgespritzten Brennstoffes der von dem Aktor (14) bewirkte Ventilhub mit einer variablen Öffnungsgeschwindigkeit erfolgt,
wobei ein Übergang von einer zumindest annähernd drallfreien Vorströmung des abgespritzten Brennstoffes zu einer Drallströmung des abgespritzten Brennstoffes durch eine Variation der Öffnungsgeschwindigkeit eingestellt wird.

2. Verfahren nach Anspruch 1,
**dadurch gekennzeichnet,**
**daß** der Ventilhub mit einer niedrigen Öffnungsgeschwindigkeit erfolgt, so daß
der Übergang von der zumindest annähernd drallfreien Vorströmung zu der Drallströmung im wesentlichen kontinuierlich erfolgt und
**daß** der abgespritzte Brennstoff in einem Abspritzbereich (40) in der Nähe eines abspritzseitigen Endes (39) des Brennstoffeinspritzventils (1) zumindest annähernd gleichmäßig verteilt wird.

3. Verfahren nach Anspruch 1,
**dadurch gekennzeichnet,**
**daß** der Ventilhub mit einer hohen Öffnungsgeschwindigkeit erfolgt, so daß
die annähernd drallfreie Vorströmung einen schlanken, röhrenförmigen Vorstrahl (35) erzeugt,
der Übergang von der zumindest annähernd drallfreien Vorströmung zu der Drallströmung im wesentlichen sprungartig erfolgt und
die Drallströmung einen sich an den schlanken, röhrenförmigen Vorstrahl anschließenden kegelförmigen Hauptstrahl (36) erzeugt.

4. Verfahren nach einem der Ansprüche 1 bis 3,
**dadurch gekennzeichnet,**
**daß** die Öffnungsgeschwindigkeit bei einem im wesentlichen konstanten Ventilhub über eine Variation einer Öffnungszeit variiert wird.

5. Verfahren nach einem der Ansprüche 1 bis 4,
**dadurch gekennzeichnet,**
**daß** der Brennstoff in einen Brennraum (28) einer fremdgezündeten Brennkraftmaschine direkt eingespritzt wird und daß die Öffnungsgeschwindigkeit von einer Betriebsart der Brennkraftmaschine beeinflußt wird.

6. Verfahren nach Anspruch 5,
**dadurch gekennzeichnet,**
**daß** bei einem Schichtbetrieb der Brennkraftmaschine der Ventilhub mit einer niedrigen Öffnungsgeschwindigkeit erfolgt und
**daß** bei einem Homogenbetrieb der Brennkraftmaschine der Ventilhub mit einer hohen Öffnungsgeschwindigkeit erfolgt.

7. Verfahren nach einem der Ansprüche 1 bis 6,
**dadurch gekennzeichnet,**
**daß** der Aktor (14) mit einem elektrischen Steuersignal beaufschlagt wird, wobei die Öffnungsgeschwindigkeit über die Größe des Stromes des Steuersignals beeinflußt wird.

8. Verfahren nach einem der Ansprüche 1 bis 7,
**dadurch gekennzeichnet,**
**daß** das Drallelement durch wenigstens eine in dem Ventilschließkörper (6) und/oder der Ventilsitzfläche (5) vorhandene Drallnut (27) gebildet ist.

9. Verfahren nach einem der vorhergehenden Ansprüche,
**dadurch gekennzeichnet,**
**daß** der Aktor (14) als piezoelektrischer, magnetostriktiver oder elektromagnetischer Aktor (14) ausgeführt ist.

## Claims

1. Method for metering fuel using a fuel injection valve (1), in particular an injection valve for fuel injection systems of internal combustion engines, having an actuator (14) and a valve-closure body (6), which can be actuated by the actuator (14) with a valve lift and interacts with a valve seat surface (5) to form a sealing seat, at least one swirl element (27; 41) for generating a swirling flow being arranged in the vicinity of the valve seat surface (5), **characterized in that** to produce a variable distribution of a fuel which is sprayed out of the fuel injection valve (1), the valve lift effected by the actuator (14) is realized with a variable opening rate, with a transition from an at least approximately swirl-free initial flow of the fuel that is sprayed out to a swirling flow of the fuel that is sprayed out being set by varying the opening rate.

2. Method according to Claim 1, **characterized in that** the valve lift is realized at a low opening rate, so that the transition from the at least approximately swirl-free initial flow to the swirling flow takes place substantially continuously, and **in that** the fuel which is sprayed out is distributed at least approximately uniformly in a spray-out region (40) in the vicinity of a spray-out end (39) of the fuel injection valve (1).

3. Method according to Claim 1, **characterized in that** the valve lift is carried out at a high opening rate, so that the approximately swirl-free initial flow produces a slender, tube-like initial jet (35), the transition from the at least approximately swirl-free initial flow to the swirling flow is realized substantially suddenly, and the swirling flow produces a conical main jet (36) which follows the slender, tube-like initial jet.

4. Method according to one of Claims 1 to 3, **characterized in that** the opening rate, for a substantially constant valve lift, is varied by varying an opening time.

5. Method according to one of Claims 1 to 4, **characterized in that** the fuel is injected directly into a combustion chamber (28) of a spark-ignition internal combustion engine, and **in that** the opening rate is influenced by an operating mode of the internal combustion engine.

6. Method according to Claim 5, **characterized in that** during a stratified-charge mode of the internal combustion engine, the valve lift is carried out at a low opening rate, and **in that** during a homogeneous mode of the internal combustion engine the valve lift is carried out at a high opening rate.

7. Method according to one of Claims 1 to 6, **characterized in that** the actuator (14) is acted on by an electrical control signal, with the opening rate being influenced by means of the level of the current of the control signal.

8. Method according to one of Claims 1 to 7, **characterized in that** the swirl element is formed by at least one swirl groove (27) that is present in the valve-closure body (6) and/or the valve seat surface (5) .

9. Method according to one of the preceding claims, **characterized in that** the actuator (14) is designed as a piezoelectric, magnetostrictive or electromagnetic actuator (14).

## Revendications

1. Procédé de distribution dosée de carburant par un injecteur de carburant (1), notamment un injecteur pour les installations d'injection de carburant de moteurs à combustion interne, comprenant un actionneur (14) et un corps de fermeture d'injecteur (6) dont la course est produite par l'actionneur (14) et qui coopère avec une portée de siège d'injecteur (5) pour créer un siège d'étanchéité, au moins un élément de rotation (27, 41) étant disposé près de la portée de siège (5) pour produire un écoulement tournant,
**caractérisé en ce que**
pour obtenir que le carburant projeté par l'injecteur (1) présente une répartition de carburant variable, la course de l'injecteur produite par l'actionneur (4) s'effectue avec une vitesse variable d'ouverture, et pour passer d'un écoulement initial au moins à peu près sans rotation du carburant injecté, à un écoulement avec rotation du carburant injecté, on fait varier la vitesse d'ouverture.

2. Procédé selon la revendication 1,
**caractérisé en ce que**
la course de l'injecteur a lieu avec une vitesse faible d'ouverture, de sorte que le passage de l'écoulement initial au moins à peu près sans rotation à l'écoulement avec rotation a lieu essentiellement de manière continue, et que le carburant injecté dans une zone d'injection (40) située à proximité de l'extrémité d'injection (39) de l'injecteur (1) est distribué de manière au moins approximativement uniforme.

3. Procédé selon la revendication 1,
**caractérisé en ce que**
la course de l'injecteur a lieu à une vitesse élevée d'ouverture, de sorte que l'écoulement à peu près sans rotation produit un jet initial (35) mince et tubulaire, le passage de l'écoulement initial au moins à peu près sans rotation à l'écoulement avec rotation s'effectue essentiellement de manière brusque, et l'écoulement tournant produit un jet principal (36) conique faisant suite au jet initial mince et tubulaire.

4. Procédé selon une des revendications 1 à 3,
**caractérisé en ce que**
la variation de la vitesse d'ouverture, pour une course de l'injecteur essentiellement constante, est produite par la variation du temps d'ouverture.

5. Procédé selon une des revendications 1 à 4,
**caractérisé en ce que**
le carburant est injecté directement dans une chambre de combustion (28) d'un moteur à allumage commandé, et la vitesse d'ouverture est fonction du mode de fonctionnement du moteur.

6. Procédé selon la revendication 5,
**caractérisé en ce que**
dans un fonctionnement stratifié du moteur, la course de l'injecteur a lieu avec une vitesse d'ouverture faible, tandis que dans un fonctionnement homogène du moteur, la course de l'injecteur a lieu avec une vitesse d'ouverture élevée.

7. Procédé selon une des revendications 1 à 6,
**caractérisé en ce que**
l'actionneur (14) est commandé par un signal électrique, et la vitesse d'ouverture est fonction de la grandeur de l'intensité de ce signal électrique.

8. Procédé selon une des revendications 1 à 7,
**caractérisé en ce que**
l'élément de rotation est constitué par au moins une rainure de rotation (27) prévue dans le corps de fermeture d'injecteur (6) et/ou dans la portée de siège d'injecteur (5).

9. Procédé selon une des revendications précédentes,
**caractérisé en ce que**
l'actionneur (14) est un actionneur piézo-électrique, magnétostrictif ou électromagnétique.
